# EUROPÄISCHE PATENTSCHRIFT

(11) **EP 1 392 457 B1**
(45) Veröffentlichungstag und Bekanntmachung des Hinweises auf die Patenterteilung: **08.06.2005**
(21) Anmeldenummer: 03714774.1
(22) Anmeldetag: 05.03.2003
(51) Int. Cl.: B21C 23/12

(54) **VERFAHREN ZUM ABLÄNGEN VON STRANGPRESSPROFILEN**
METHOD FOR CUTTING EXTRUDED PROFILE SECTIONS
PROCEDE PERMETTANT DE COUPER DES PROFILES EXTRUDES

(30) Priorität: 05.03.2002 DE 10209481
(43) Veröffentlichungstag der Anmeldung: 03.03.2004
(73) Patentinhaber: WKW Erbslöh Automotive GmbH, 42349 Wuppertal (DE)
(72) Erfinder: BIRKENSTOCK, Alf, 42579 Heiligenhaus (DE); JANDEWERTH, Markus, 46244 Bottrop (DE); HINZMANN, Paul, 42275 Wuppertal (DE)
(74) Vertreter: Sparing, Rolf Klaus
(86) Internationale Anmeldenummer: PCT/EP2003/002231
(87) Internationale Veröffentlichungsnummer: WO 2003/074205

(56) Entgegenhaltungen:
- EP-A- 0 706 843
- US-A- 5 305 626

## Beschreibung

Die Erfindung betrifft ein Verfahren nach dem Oberbegriff des Anspruchs 1.

Industriell werden profilierte Werkstücke häufig auf der Grundlage von durch Strangpressen von Halbzeug geformten Profilen gefertigt. Je nach eingesetztem Material des Halbzeugs erfolgt das Strangpressen bei einer Temperatur, welche die plastische Verformbarkeit gewährleistet. Beispielsweise werden Aluminium- oder Magnesiumlegierungen im allgemeinen bei Temperaturen von 250°C bis 600°C verpresst. Zur Weiterverarbeitung der Strangpressprofile müssen diese, entsprechend den jeweiligen Abmessungen der herzustellenden profilierten Werkstücke abgelängt werden. Zum Ablängen kommen überwiegend mechanische Trennwerkzeuge, wie Sägen oder Scheren, zum Einsatz.

Das Ablängen gebogener Strangpressprofile durch mechanische Trennmittel erfolgt bislang in deren abgekühlten Zustand, da durch die mechanische Beanspruchung beim Trennvorgang eine Verformung der Profile und eine damit einher gehende Konturungenauigkeit nicht auszuschließen ist. Dies verlängert jedoch die Gesamtproduktionsdauer, verringert den Ausstoß an gefertigten Werkstücken, führt zu höheren Betriebskosten und verringert schließlich die Wirtschaftlichkeit bei der Herstellung.

Sollen die noch warmen Strangpressprofile im Pressenfluss abgelängt werden, so ist dies bisher nur bei geraden Profilen, beispielsweise unter Einsatz von "Fliegenden Scheren", möglich. Um eine hohe Ausschussquote zu vermeiden, werden gerade Profile zumindest einem weiteren Verfahrensschritt zum Kalibrieren der Endkontur der Profile unterzogen, wozu im allgemeinen herkömmliche Richtvorrichtungen eingesetzt werden. Werden durch das Trennmittel Konturungenauigkeiten beim Trennvorgang verursacht, werden diese beim Richten beseitigt. Typische Längen abgelängter Profilstücke liegen bei geraden Profilen im Bereich von 30 bis 50 Meter, um die mit dem Richten stets auftretenden Materialverluste von ca. 1 bis 2 Meter aufgrund des Einspannens des Profilstücks relativ gering zu halten.

Werden die Profile nach Austreten aus der Strangpressvorrichtung durch Einwirken äußerer Kräfte plastisch verformt, d. h. in eine bestimmte Raumform gebogen, kommt ein Richten der abgelängten Profilstücke nicht in Betracht. Werden beim Ablängen der Profilstücke Konturungenauigkeiten verursacht, muß eine Kalibrierung in einer dem abgelängten Profil angepassten, technisch aufwändigen Vorrichtung zum Konturformen durchgeführt werden. Darüber hinaus müssen die Profilstücke, etwa bei einer kreisförmigen Biegung der Profile, abhängig vom Biegeradius, oftmals in wesentlich kürzeren Abständen, beispielsweise in einem Abstand von ca. 1 Meter abgelängt werden, um ein "Auflaufen" des Profils zu vermeiden. Solche relativ kurzen Profilstücke sind jedoch im allgemeinen nur mit einem relativ hohen Materialverlust zu kalibrieren. Es ist also bei nach Pressenaustritt gebogenen Profilen auf jeden Fall zu vermeiden, dass durch das Ablängen des noch warmen Profils im Pressenfluss Konturungenauigkeiten verursacht werden.

US 5,305,626 A1 beschreibt ein Verfahren und eine Vorrichtung zur Herstellung von extrudierten Strangpreßprofilen, insbesondere aus Aluminium oder einer Aluminiumlegierung, die im Pressenfluß eine Extrudiervorrichtung verlassen, wobei der Ausgang der Extrudiervorrichtung derart ausgelegt ist, daß er zwei Teilausgänge aufweist, die unterschiedlich ausgestaltet sind und den beiden austretenden Teilsträngen eine unterschiedliche Austraggeschwindigkeit erteilen, so daß sich die beiden Teilstränge nach dem Austreten zu einem einzigen, gekrümmten Strangpreßprofil vereinigen, das quer zu der Strangpreßrichtung gebogen ist. Die beiden Teilstränge erfahren gleichzeitig mit dem formgebenden Strangpreßvorgang eine Reibungskraft, die im wesentlichen antiparallel zu der Austragsrichtung der Extrudiervorrichtung gerichtet ist. Das gekrümmte Strangpreßprofil passiert, geführt von einer Führung, eine Kühlvorrichtung, um anschließend von einer Säge abgelängt zu werden. Die Säge ist auf einem Träger befestigt, der entlang der Bahn des Strangpreßprofiles hin- und her bewegbar ist. Der Träger umfaßt eine Stützvorrichtung, die an dem Strangpreßprofil anliegt und eine Verformung des Strangpreßprofils vermeidet, wobei die Stützvorrichtung zwei Greifer und umfaßt, zwischen denen das Strangpreßprofil gegriffen wird, wenn es durch die Säge abgelängt wird.

EP 0 706 843 A1 beschreibt ein Verfahren und eine Vorrichtung zur Herstellung gekrümmter Werkstücke, insbesondere von Voll- und Hohlprofilen mit komplexen Querschnitten, durch Strangpressen und nachfolgendes Biegen des stranggepreßten, extrudierten Strangpreßprofils. Dazu wird das als Strangpreßprofil vorliegende Werkstück in einem Abstand von einem Matrizenhalter unter Einwirkung einer quer zu der Austrittsrichtung wirkenden Kraft seitlich abgelenkt und damit gezielt gebogen. Die Querkraft kann durch eine Andrückrolle, eine Gleitfläche oder durch ein Gaspolster einer Druckquelle aufgebracht werden.

Es ist die Aufgabe der Erfindung, ein Verfahren zum Ablängen eines hohlförmigen Strangpreßprofils im Pressenfluß anzugeben, mit dem das warme Strangpreßprofil ohne Verformung durch die Säge abgelängt werden kann.

Diese Aufgabe wird für das eingangs genannte Verfahren mit den kennzeichnenden Merkmalen des Anspruchs 1 gelöst.

Vorteilhafte Ausgestaltungen der Erfindung sind in den Unteransprüchen angegeben.

Gemäß vorliegender Erfindung ist ein Verfahren zum Ablängen eines hohlförmigen Strangpressprofils im Pressenfluss gezeigt, welches Verfahren sich dadurch auszeichnet, dass das gebogene Strangpressprofil im Pressenfluss durch die mechanische Einwirkung einer Säge abgelängt wird, wobei die beim Ablängen auf das Strangpressprofil ausgeübte Kraft durch eine dem Strangpressprofil anliegende Stützvorrichtung ausgeglichen wird, derart, dass eine Verformung des gebogenen Strangpressprofils vermieden wird, wobei das Strangpressprofil aus einer Aluminiumlegierung oder einer Magnesiumlegierung besteht und beim Ablängen eine Temperatur im Bereich 200°C - 600°C, vorzugsweise 500°C - 600°C aufweist.

Erfindungsgemäß kommt hierbei ausschließlich ein Strangpressprofil in Betracht, das nach dem Pressenaustritt gleichzeitig mit oder unmittelbar nach dem formgebenden Strangpressvorgang durch eine quer zur Strangpressrichtung auf das Strangpressprofil einwirkende Kraft gebogen wird, wobei eine Kraftkomponente als Zug- oder Druckkraft beim formgebenden Strangpressvorgang auf die Querschnittsfläche der entstehenden Profilwände einwirkt. Ein solches Verfahren zum Krümmen von Strangpressprofilen ist in dem Europäischen Patent EP 0 706 843 B1 beschrieben. Gemäß dieser Druckschrift kann die Krafteinwirkung auf das Strangpressprofil beispielsweise durch eine Rolle, eine Querkraft erzeugende Gleitfläche, einen Rollenkäfig oder dergleichen bewirkt werden.

Die Säge wird vorteilhaft an einem Führungswerkzeug geführt, wobei die Säge am Führungswerkzeug, oder alternativ hierzu, das Führungswerkzeug an der Säge abgestützt sein kann.

Die Säge ist vorteilhaft so dimensioniert, dass der gesamte Querschnitt des Strangpressprofils durch seine Schnitttiefe überdeckt wird. Dies gewährleistet, dass das Strangpressprofil zeitsparend mit einem einzigen Vorschub des Trennwerkzeugs durchtrennt werden kann.

Bei dem erfindungsgemäßen Verfahren kann das Trennen des Strangpressprofils entweder während des Stillstands des Strangpressprofils erfolgen, oder die Säge kann während des Trennvorgangs mit dem im Pressenfluss bewegten Strangpressprofil mitbewegt werden.

Die Vorrichtung zum Spielausgleich in Pressrichtung ermöglicht, dass die Geschwindigkeit des Pressenflusses in vorteilhafter Weise unvermindert aufrecht erhalten werden kann, selbst wenn mit relativ langen Trennzeiten, insbesondere bei Vorliegen von relativ dicken Profilen zu rechnen ist. Diese Ausgleichsmöglichkeit vermeidet unerwünschte, gegebenenfalls sogar schädigende Einflüsse auf die Säge und/oder Strangpressprofil durch die die Säge während des Trennvorgangs in einer Querrichtung belastende Bewegung des Strangpressprofils im Pressenfluss.

Die Vorschubgeschwindigkeit der Säge wird in vorteilhafter Weise gegebenenfalls unterschiedlichen Profilquerschnitten angepasst, wodurch einem erhöhtem Verschleiß durch eine Überbeanspruchung des Materials der Säge vorgebeugt werden kann. Hierdurch können längere Werkzeugstandzeiten erreicht werden, was die Wirtschaftlichkeit des Verfahrens weiter,verbessert.

Bei einer Säge als Trennwerkzeug tritt häufig das Problem auf, dass sich die Zahnung des Sägeblatts mit den warmen Spänen des Strangpressprofils zusetzt. Um dies zu vermeiden ist es vorteilhaft, wenn auf das Sägeblatt während des Trennvorgangs fortwährend ein herkömmlicher Trennhilfstoff aufgebracht wird, welcher verhindert, dass die warmen Späne auf der Zahnung haften bleiben, und die Zahnung durch die Späne zugesetzt wird. Der Trennhilfsstoff wird beispielsweise durch Zerstäuben auf das Sägeblatt aufgebracht. Dieser kann gleichzeitig als Kühlmittel für das Sägeblatt dienen.

Bei einer bevorzugten Ausgestaltung der Erfindung ist das Führungswerkzeug zur Führung des Trennwerkzeugs ein Roboter. Der Roboter ist hierzu mit einem entsprechend der Bewegung und/oder Krümmung des Strangpressprofils steuerbaren Roboterarm versehen. Die Säge kann durch den Roboterarm in einer wählbaren Position am Strangpressprofil positioniert werden. Vorteilhaft erfolgt eine solche Positionierung möglichst nah am Strangpressprofil, so dass der Trennvorgang durch kurze zurückzulegende Wege so schnell wie möglich abläuft, und vergleichsweise hohe Strangpressgeschwindigkeiten möglich sind. Die Positionierung der Säge mittels des Roboterarms erfolgt vorteilhaft durch die Steuerung einer übergeordneten Steuerzentrale, welche über die hierzu notwendigen Daten in Bezug auf den exakten Verlauf des gestreckten oder gebogenen bzw. gekrümmten Strangpressprofils verfügt. Die Säge kann auf diese Weise, selbstverständlich im Rahmen der dem Roboterarm verliehenen Bewegungsmöglichkeiten, an praktisch beliebig wählbare Positionen nahe des Strangpressprofils gebracht werden, um das Strangpressprofil an der dortigen Stelle zu durchtrennen.

Die Steuerung des Roboterarms durch eine übergeordnete Steuerzentrale ermöglicht auch, dass der Roboterarm während des Ablängens derart geführt wird, dass praktisch keine Relativbewegung zum im Pressenfluss bewegten Strangpressprofil auftritt.

Wie schon die oben genannte Vorrichtung zum Spielausgleich in Pressrichtung, vermeidet ein solches Mitführen des Roboterarms mit dem Strangpressprofil schädigende Einflüsse der unterschiedlichen Bewegungsrichtungen beim Trennen von Säge und Strangpressprofil auf das Profil und/oder Werkzeug.

Erfindungsgemäß ist es vorteilhaft, wenn der Vorschub der Säge bezüglich einer mit dem Roboterarm mitbewegten, insbesondere eine eindimensionale Bewegung zulassenden, Führungseinrichtung erfolgt. Die Säge kann also aufgrund dieser Bewegungsmöglichkeit ohne eine entsprechende Bewegung des Roboterarms durch das Strangpressprofil geführt werden. Dies erleichtert vor allem dann den rechnerischen Aufwand zur Steuerung des Roboterarms wesentlich, wenn der Roboterarm während des Trennvorgangs mit dem Strangpressprofil mitbewegt werden soll, und eine kombinierte Bewegung des Roboterarms zur Mitbewegung des Roboterarms und zur Bewegung der Säge beim Trennvorgang erforderlich ist.

Bei Profilen aus einer Aluminiumlegierung kann die Strangpressgeschwindigkeit während des Ablängens im Bereich von 10 bis 30 m/min liegen. Vorzugsweise liegt diese zwischen 20 und 30 m/min und beträgt insbesondere bevorzugt ungefähr 25 m/min. Bei Verwenden einer Magnesiumlegierung liegt die Strangpressgeschwindigkeit üblich zwischen 1 und 5 m/min, und beträgt insbesondere bevorzugt ungefähr 2 bis 3 m/min. Die Trennzeit beträgt bei Profilen aus Aluminium- oder Magnesiumlegierungen vorzugsweise weniger als ungefähr 4 Sekunden, und beträgt insbesondere bevorzugt ungefähr 2 Sekunden.

Die vorliegende Erfindung wird nun unter Bezugnahme auf Fig. 1 näher erläutert. Es zeigt:
- Fig. 1: eine schematische Ansicht einer Vorrichtung zur Durchführung des erfindungsgemäßen Verfahrens.

Figur 1 soll das erfindungsgemäße Verfahren veranschaulichen. Die Darstellung erfolgt in einem kartesischen Koordinatensystem, dessen XY-Ebene parallel zur Papierebene ist, und dessen Z-Achse senkrecht auf der XY-Ebene steht. Gezeigt ist ein Roboterarm 3, welcher an seinem Ende ein als Säge ausgeführtes Trennwerkzeug führt, das nahe einem Strangpressprofil 5 positioniert wird. Das Strangpressprofil 5 ist im Querschnitt dargestellt, d. h. es bewegt sich im Pressenfluss in Z-Richtung.

Das hohlförmige Strangpressprofil besteht im vorliegenden Fall aus einer Aluminiumlegierung. Gleichwohl könnte es anstelle dessen aus einer Magnesiumlegierung bestehen.

Das mechanische Trennen des Strangpressprofils 5 erfolgt durch das in der XY-Ebene angeordnete Sägeblatt 6, welches über den Hauptantrieb 7 in Rotationsbewegung versetzt wird. Zum Abtrennen des Strangpressprofils 5 wird das Sägeblatt 6 in Y-Richtung durch das Strangpressprofil 5 geführt, wobei die Säge längs einer Vorschubachse 1 in Richtung der Y-Achse bewegt wird. Beim Ablängen weist das hohlförmige Strangpressprofil eine Temperatur im Bereich von 200°C - 600°C, vorzugsweise 500°C - 600°C auf.

Um eine Verformung des Strangpressprofils bzw. Ungenauigkeiten in der Kontur aufgrund der beim Trennvorgang auf das Strangpressprofil 5 einwirkenden mechanischen Kräfte zu vermeiden, liegt dem Strangpressprofil 5 ein Gegenhalter 4 in Form einer in der XZ-Ebene befindlichen ebenen Platte zu dessen Stützung an. Der Gegenhalter 4 nimmt die beim Trennvorgang durch die Säge auf das Strangpressprofil 5 in Y-Richtung ausgeübten mechanischen Kräfte auf und verhindert so eine Verformung und eine Änderung der Kontur des Strangpressprofils 5. Die Säge ist zusätzlich mit einer Vorrichtung zum axialen Spielausgleich in Form einer Ausgleichslagerung 2 ausgestattet, um die Bewegung des Strangpressprofils 5 in Z-Richtung während des Trennvorgangs auszugleichen. Zudem kann der Roboterarm 3 unter Beibehaltung seiner relativen Position zum Strangpressprofil 5 mit dem Strangpressprofil 5 in Z-Richtung bewegt werden. Die Steuerung des Roboterarms des Roboterarms übernimmt eine (nicht dargestellte) Steuerzentrale, welche den exakten Verlauf des Strangpressprofils kennt. Die Bewegung des Roboterarms 3 entsprechend dem bewegten Strangpressprofil und die Bewegung der Säge durch das Strangpressprofil 5 beim Trennvorgang, sind aufgrund der vorhandenen Vorschubachse 1 in Y-Richtung entkoppelt.

Eine Mitführung des Roboterarms 3 mit dem bewegten Strangpressprofil im Pressenfluss kommt vor allem bei dicken Profilen, welche eine vergleichsweise lange Trennzeit erfordern, und/oder schnellen Strangpressgeschwindigkeiten in Betracht. Häufig wird jedoch bereits die durch die Ausgleichslagerung 2 des Sägeblatts 6 geschaffene axiale Spielausgleichsmöglichkeit genügen, eine Beschädigung des Sägeblatts 6 und/oder des Strangpressprofils 5 beim Trennvorgang aufgrund unterschiedlichen Bewegungsrichtungen von Trennwerkzeug und Strangpressprofil zu vermeiden.

Durch das erfindungsgemäße Verfahren kann jedenfalls sichergestellt werden, dass gewünschte Teillängen von Strangpressprofilen schnell und exakt im Pressenfluss abgetrennt werden können, ohne dass dabei eine nachteilige Beeinträchtigung der Kontur in Kauf genommen werden muss. Die im Vergleich mit herkömmlichen Ablängverfahren deutlich verkürzte Gesamtfertigungszeit der profilierten Werkstücke, ermöglicht höhere Stückzahlen pro Zeiteinheit, was sich günstig auf die Wirtschaftlichkeit des Verfahrens auswirkt.

## Patentansprüche

1. Verfahren zum Ablängen eines hohlförmigen Strangpreßprofils (5) im Pressenfluss,
wobei das Strangpreßprofil (5) nach dem Pressenaustritt gleichzeitig mit oder unmittelbar nach dem formgebenden Strangpreßvorgang durch eine quer zu der Strangpreßrichtung auf das Strangpreßprofil (5) einwirkende Kraft gebogen wird,
wobei das gebogene Strangpreßprofil (5) im Pressenfluss durch die mechanische Einwirkung einer Säge abgelängt wird,
wobei das Strangpreßprofil (5) aus einer Aluminiumlegierung oder einer Magnesiumlegierung besteht, und
wobei die bei dem Ablängen auf das Strangpreßprofil (5) ausgeübte Kraft durch eine dem Strangpreßprofil (5) anliegende Stützvorrichtung ausgeglichen wird, derart, daß eine Verformung des gebogenen Strangpreßprofils (5) vermieden wird,
**dadurch gekennzeichnet,**
**daß** die Säge mit einer Vorrichtung zum Spielausgleich in Preßrichtung versehen ist, und
**daß** das Strangpreßprofil (5) bei dem Ablängen eine Temperatur im Bereich von 200°C - 600°C aufweist.

2. Verfahren nach Anspruch 1, **dadurch gekennzeichnet, daß** die auf das Strangpreßprofil (5) einwirkende Kraft eine Kraftkomponente aufweist, die als Zug- oder Druckkraft bei dem formgebenden Strangpreßvorgang auf die Querschnittsfläche der entstehenden Hohlprofilwände einwirkt.

3. Verfahren nach Anspruch 1, **dadurch gekennzeichnet, daß** das Strangpreßprofil (5) bei dem Ablängen eine Temperatur im Bereich von 500°C - 600°C aufweist.

4. Verfahren nach Anspruch 1, **dadurch gekennzeichnet, daß** die Säge an einem Führungswerkzeug geführt ist.

5. Verfahren nach Anspruch 4, **dadurch gekennzeichnet, daß** die Säge an dem Führungswerkzeug abgestützt ist.

6. Verfahren nach Anspruch 4, **dadurch gekennzeichnet, daß** das Führungswerkzeug an der Säge abgestützt ist.

7. Verfahren nach Anspruch 1, **dadurch gekennzeichnet, daß** die Säge derart dimensioniert ist, daß der gesamte Querschnitt des Strangpreßprofils (5) durch ihre Schnitttiefe überdeckt wird.

8. Verfahren nach Anspruch 1, daß die Säge während des Trennvorgangs mit dem Strangpreßprofil (5) mitbewegt wird.

9. Verfahren nach Anspruch 4, **dadurch gekennzeichnet, daß** das Führungswerkzeug ein Roboter ist, mit einem entsprechend der Bewegung und/oder Krümmung des Strangpreßprofils (5) steuerbaren Roboterarm (3).

10. Verfahren nach Anspruch 9, **dadurch gekennzeichnet, daß** die Säge durch den Roboterarm (3) in einer wählbaren Position nahe des Strangpreßprofils (5) positioniert wird.

11. Verfahren nach Anspruch 9, **dadurch gekennzeichnet, daß** der Vorschub der Säge bezüglich einer mit dem Roboterarm (3) mitbewegten Führungseinrichtung erfolgt.

12. Verfahren nach Anspruch 9, **dadurch gekennzeichnet**, **dadurch gekennzeichnet, daß** der Vorschub der Säge relativ zu dem Roboterarm (3) in einer Dimension erfolgt.

13. Verfahren nach Anspruch 1, **dadurch gekennzeichnet, daß** die Strangpreßgeschwindigkeit eines Strangpreßprofils (5) aus einer Aluminiumlegierung während des Trennvorgangs im Bereich von 10 - 30 m/min, insbesondere 20 - 30 m/min, liegt.

14. Verfahren nach Anspruch 13, **dadurch gekennzeichnet, daß** die Strangpreßgeschwindigkeit ungefähr 25 m/min beträgt.

15. Verfahren nach Anspruch 1, **dadurch gekennzeichnet, daß** die Strangpreßgeschwindigkeit eines Strangpreßprofils (5) aus einer Magnesiumlegierung während des Trennvorgangs im Bereich 1 - 5 m/min, insbesondere 2 - 3 m/min, liegt.

16. Verfahren nach Anspruch 1, **dadurch gekennzeichnet, daß** die Trennzeit während des Trennvorgangs des Strangpreßprofils (5) maximal 4 Sekunden beträgt.

17. Verfahren nach Anspruch 16, **dadurch gekennzeichnet, daß** die Trennzeit während des Trennvorgangs ungefähr 2 Sekunden beträgt.

18. Verfahren nach Anspruch 1, **dadurch gekennzeichnet, daß** bei dem Ablängen eines Strangpreßprofils (5) mit unterschiedlichen Querschnitten das Zeitspanungsvolumen während der Trennvorgänge im wesentlichen konstant ist.

## Claims

1. A method for cutting a hollow extruded profile section (5) into lengths in a press flow,
wherein the extruded profile section (5), after discharge from a press, is bent simultaneously with or immediately after the forming extrusion process by a force acting on the extruded profile section (5) at right angles to the extrusion direction,
wherein the extruded profile section (5) is cut into lengths in the press flow by the mechanical action of a saw,
wherein the extruded profile section (5) is made of an aluminum alloy or a magnesium alloy, and
wherein the force exerted on the extruded profile section (5) while it is being cut into lengths, is compensated by a support means bearing on the extruded profile section (5) such that a deformation of the bent extruded profile section (5) is prevented,
**characterized in that**
the saw is equipped with a means of compensating for slackness in a pressure direction, and
that the extruded profile section (5) has a temperature in the range of 200°C to 600°C while it is being cut into lengths.

2. The method according to claim 1, **characterized in that** the force acting on the extruded profile section (5) has a component acting as a tensile or compressive force on the cross-sectional face of the hollow profile walls during the forming extrusion process

3. The method according to claim 1, **characterized in that** the extruded profile section (5) has a temperature in the range of 500°C to 600°C while it is being cut into lengths.

4. The method according to claim 1, **characterized in that** the saw is guided on a guide tool.

5. The method according to claim 4, **characterized in that** the saw is braced on the guide tool.

6. The method according to claim 4, **characterized in that** the guide tool is braced on the saw.

7. The method. according to claim 1, **characterized in that** the saw is dimensioned such that the entire cross section of the extruded profile section (5) is overlapped by its cutting depth.

8. The method according to claim 1, **characterized in that** the saw is moved together with the extruded profile section (5) during the cutting step.

9. The method according to claim 4, **characterized in that** the guide tool is a robot, with a robot arm (3) that is controlled according to the movement and/or curvature of the extruded profile section (5).

10. The method according to claim 9, **characterized in that** the saw is positioned by the robot arm (3) in a selectable position close to the extruded profile section (5).

11. The method according to claim 9, **characterized in that** the feed of the saw takes place relative to a guide device that moves together with the robot arm (3).

12. The method according to claim 9, **characterized in that** the feed of the saw relative to the robot arm (3) takes place in one dimension.

13. The method according to claim 1, **characterized in that** during the cutting step, the speed of extrusion of an extruded profile section (5) made of an aluminum alloy ranges from 10 to 30 m/min, in particular from 20 to 30 m/min.

14. The method according to claim 13, **characterized in that** the speed of extrusion is approximately 25 m/min.

15. The method according to claim 1, **characterized in that** during the cutting step, the speed of extrusion of an extruded profile section (5) made of a magnesium alloy ranges from 1 to 5 m/min, in particular from 2 to 3 m/min.

16. The method according to claim 1, **characterized in that** a parting time during the process of cutting of the extruded profile section (5) is at most 4 seconds.

17. The method according to claim 16, **characterized in that** the parting time during the process of cutting is approximately 2 seconds.

18. The method according to claim 1, **characterized in that**, when extruded profile sections (5) of different cross sections are being cut into lengths, the rate of metal removal during the cutting processes is substantially the same.

## Revendications

1. Procédé de tronçonnage d'un profilé extrudé creux (5) au cours de l'extrusion,
le profilé extrudé creux (5) étant cintré en sortie d'extrudeuse au cours du processus de fabrication par extrusion, ou immédiatement après celui-ci, par une force agissant sur le profilé extrudé (5) transversalement à la direction d'extrusion,
le profilé extrudé cintré (5) étant tronçonné au cours de l'extrusion par l'action mécanique d'une scie,
le profilé extrudé (5) se composant d'un alliage d'aluminium ou d'un alliage de magnésium, et
la force exercée sur le profilé extrudé (5) lors du tronçonnage étant compensée par un dispositif d'appui portant contre le profilé extrudé (5) de manière à éviter une déformation du profilé extrudé cintré (5),
**caractérisé en ce que**
la scie est dotée d'un dispositif de compensation de jeu dans la direction d'extrusion, et
le profilé extrudé (5) est à une température de l'ordre de 200°C à 600°C lors du tronçonnage.

2. Procédé selon la revendication 1, **caractérisé en ce que** la force exercée sur le profilé extrudé (5) comporte une composante dynamique qui agit lors du processus de fabrication par extrusion comme une force de traction ou de compression sur la section des parois du profilé creux généré.

3. Procédé selon la revendication 1, **caractérisé en ce que** le profilé extrudé (5) est à une température de l'ordre de 500°C à 600°C lors du tronçonnage.

4. Procédé selon la revendication 1, **caractérisé en ce que** la scie est guidée par un outil de guidage.

5. Procédé selon la revendication 4, **caractérisé en ce que** la scie est supportée par l'outil de guidage.

6. Procédé selon la revendication 4, **caractérisé en ce que** l'outil de guidage est supporté par la scie.

7. Procédé selon la revendication 1, **caractérisé en ce que** la scie est dimensionnée de telle sorte que toute la section du profilé extrudé (5) est couverte par sa profondeur de coupe.

8. Procédé selon la revendication 1, **caractérisé en ce que** la scie est déplacée conjointement avec le profilé extrudé (5) pendant le processus de sectionnement.

9. Procédé selon la revendication 4, **caractérisé en ce que** l'outil de guidage est un robot comportant un bras de robot (3) commandé conformément au déplacement et/ou au cintrage du profilé extrudé (5).

10. Procédé selon la revendication 9, **caractérisé en ce que** la scie est positionnée par le bras de robot (3) dans une position sélectionnable près du profilé extrudé (5).

11. Procédé selon la revendication 9, **caractérisé en ce que** le déplacement de la scie est effectué par rapport à un dispositif de guidage déplacé conjointement avec le bras de robot (3).

12. Procédé selon la revendication 9, **caractérisé en ce que** le déplacement de la scie est effectué dans une dimension par rapport au bras de robot (3).

13. Procédé selon la revendication 1, **caractérisé en ce que** la vitesse d'extrusion d'un profilé extrudé (5) en alliage d'aluminium pendant le processus de sectionnement est de l'ordre de 10 à 30 m/mn, en particulier de 20 à 30 m/mn.

14. Procédé selon la revendication 13, **caractérisé en ce que** la vitesse d'extrusion est d'environ 25 m/mn.

15. Procédé selon la revendication 1, **caractérisé en ce que** la vitesse d'extrusion d'un profilé extrudé (5) en alliage de magnésium pendant le processus de sectionnement est de l'ordre de 1 à 5 m/mn, en particulier de 2 à 3 m/mn.

16. Procédé selon la revendication 1, **caractérisé en ce que** le temps de sectionnement pendant le processus de sectionnement du profilé extrudé (5) est au maximum de 4 secondes.

17. Procédé selon la revendication 16, **caractérisé en ce que** le temps de sectionnement pendant le processus de sectionnement est d'environ 2 secondes.

18. Procédé selon la revendication 1, **caractérisé en ce que**, lors du tronçonnage d'un profilé extrudé (5) présentant différentes sections, le taux d'enlèvement des copeaux pendant les processus de sectionnement est sensiblement constant.
